# FASCICULE DE BREVET EUROPEEN

(11) **EP 2 281 541 B1**
(45) Date de publication et mention de la délivrance du brevet: **25.02.2015**
(21) Numéro de dépôt: 10171573.8
(22) Date de dépôt: 02.08.2010
(51) Int. Cl.: A61H 3/02

(54) **Béquille à réglage de déploiement automatisé**
Regulierbare Stütze zur automatischen Auseinanderfaltung
Adjustable support stand with automated deployment

(30) Priorité: 04.08.2009 BE 200900466
(43) Date de publication de la demande: 09.02.2011
(73) Titulaire: Kinovita, 7063 Soignies (BE)
(72) Inventeur: Van den Driesche, Hugues, 7063 Soignies (BE)
(74) Mandataire: Quintelier, Claude

(56) Documents cités:
- WO-A1-99/00101

## Description

La présente invention se rapporte à une béquille à longueur variable comportant un corps principal, un pied extensible et rétractable par rapport audit corps principal, et un actionneur comportant un moteur à arbre de sortie rotatif et une transmission à vis sans fin pour convertir une rotation dudit arbre moteur en un déplacement linéaire dudit pied par rapport au corps principal.

Une telle béquille à longueur variable a été décrite dans la demande internationale de brevet WO 99/00101. Dans cette béquille de l'état de la technique, l'extension ou rétraction de la béquille est commandée par des simples interrupteurs. Des interrupteurs de fin de course arrêtent le moteur lorsque l'actionneur arrive en fin de course. Quand le moteur est arrêté, un frein doit être activé pour maintenir la position désirée de la béquille.

Un tel arrangement comporte toutefois certains désavantages. D'abord, seulement les positions de fin de course sont clairement définies, et l'utilisateur ne peut pas facilement arrêter le déploiement de la béquille sur une position intermédiaire précise. Étant donné surtout que les béquilles sont souvent utilisées par paires, et que normalement les deux béquilles devront être réglées sur la même longueur avec une certaine précision, la personnalisation de la béquille demandera donc le déplacement des interrupteurs de fin de course, ce qui est une opération compliquée. En outre, le frein introduit un élément mécanique supplémentaire pouvant constituer une source de pannes. Or, un fonctionnement fiable est un des critères d'utilisation les plus importants pour une béquille.

Un objet de la présente invention est donc de fournir une béquille à longueur variable permettant un positionnement précis et un blocage fiable sur une quelconque position intermédiaire dans sa course de déploiement.

Avec cet objet, dans une béquille à longueur variable suivant la présente invention, la transmission à vis sans fin est irréversible, et l'actionneur comporte aussi un module programmable de commande du moteur, ledit module étant connecté audit moteur afin de commander l'extension et/ou rétraction de la béquille vers une longueur préprogrammée et d'arrêter le moteur lorsque ladite longueur est atteinte.

La béquille de l'invention comporte en outre un premier tube, et un deuxième tube, le pied étant fixé sur le premier tube, le deuxième tube étant fixé sur le corps principal, et les premier et deuxième tubes étant montés de manière télescopique par rapport l'un à l'autre. Ainsi, les premier et deuxième tubes peuvent former une gaine télescopique, servant notamment à protéger la transmission à vis sans fin.

Ladite transmission à vis sans fin comporte une tige filetée couplée à l'arbre moteur, un écrou solidaire du pied et engagé sur ladite tige filetée, et un guide linéaire pour empêcher la rotation de l'écrou par rapport au corps principal, tout en permettant son déplacement linéaire. De cette manière une transmission à vis sans fin est obtenue avec une grande robustesse et un encombrement limité. Toutefois, des arrangements alternatifs de transmission à vis sans fin pourraient être considérés par la personne du métier suivant les circonstances. Encore plus de préférence, l'écrou peut être en matière synthétique. Un écrou en matière synthétique réduit le frottement de la transmission à vis sans fin et contribue à amortir les chocs.

Grâce au module programmable de commande et au capteur d'extension, l'extension et/ou la rétraction de la béquille peuvent être contrôlées et arrêtées à au moins une position facilement programmable avec grande précision. Grâce au caractère irréversible de la transmission à vis sans fin, le pied de la béquille reste alors bloqué de manière fiable à cette position préprogrammée, et ce indépendamment de l'effort d'appui exercé sur le pied de la béquille. Outre son ergonomie innovante, la béquille présente des particularités de maniabilité innovantes. Elle présente également la spécificité d'être un outil d'assistance dynamique au relèvement.

De préférence, le module de commande programmable peut être un module électronique, pouvant comporter un circuit logique spécialisé ou un processeur généraliste.

De préférence, ledit module peut comporter une interface utilisateur tactile et/ou vocale connectée audit module de commande pour permettre à l'utilisateur de commander ladite extension et/ou rétraction de la béquille. Comme « interface tactile » on considère principalement des boutons de commande. Comme « interface vocale » on considère tout dispositif pouvant réagir à des signaux sonores émis par l'utilisateur.

De préférence, ledit moteur peut être électrique et l'actionneur comporter aussi une source d'énergie électrique. Un tel moteur offre des avantages tant par son faible poids et encombrement que par la précision de sa commande. Encore plus de préférence, ladite source d'énergie électrique peut être formée par au moins une batterie rechargeable, et éventuellement comporter aussi une prise pour recharger lesdites batteries.

De préférence, la béquille de l'invention peut comporter en outre une interface pour programmer ledit module de commande.

De préférence, la béquille de l'invention peut comporter en outre un support pouvant être fixé sur le pied afin de maintenir la béquille debout sans nécessité d'autre appui.

De préférence, le corps principal de la béquille de l'invention peut comporter un manche et un appui pour avant-bras ou aisselle.

L'invention se rapporte aussi à un procédé d'utilisation d'une telle béquille, dans lequel ledit module de commande active le moteur pour l'extension et/ou rétraction de la béquille vers une longueur préprogrammée et arrête le moteur lorsque ladite longueur est atteinte, et cette longueur est ensuite maintenue face à des efforts axiaux par ladite transmission irréversible à vis sans fin.

Avantageusement, un utilisateur peut prendre appui sur la béquille repliée pour passer d'une position assisse à une position debout, et ensuite procéder à commander, à travers ledit module de commande, le déploiement de la béquille afin de s'y appuyer pour marcher. Comme la longueur de déploiement de la béquille est contrôlée automatiquement, l'utilisateur peut l'utiliser de cette manière sans faire d'effort particulier pour régler la longueur de déploiement à chaque fois.

Avantageusement, ledit module de commande peut activer le moteur en lui transmettant un nombre de pulsations proportionnel à la distance entre une longueur initiale et ladite longueur préprogrammée. De cette manière, le module de commande peut réguler l'extension et/ou rétraction de la béquille en boucle ouverte sans nécessité d'un capteur de position.

Avantageusement, le module de commande peut réguler la vitesse dudit moteur par modulation en largeur desdites pulsations. Ainsi, la vitesse d'extension et/ou rétraction de la béquille peut être variée selon les circonstances.

En particulier, la vitesse du moteur pourrait être progressivement diminuée à l'approche de ladite longueur préprogrammée et/ou progressivement augmentée pendant une étape initiale de l'extension et/ou rétraction de ladite béquille afin d'éviter des chocs d'arrêt et/ou démarrage qui pourraient endommager l'actionneur de la béquille.

Des détails concernant l'invention sont décrits ci-après faisant référence aux dessins.
La figure 1 montre une béquille suivant un mode de réalisation de l'invention en position rétractée,
la figure 2 montre la béquille de la figure 1 en position déployée,
et la figure 3 montre une coupe transversale de la béquille de la figure 1 dans le plan III-III.

Une béquille 1 à longueur variable comportant un corps principal 2 avec un manche 3 et un support pour avant-bras 4, et un pied 5 est montrée en position repliée. En cette position, la béquille permet aux personnes à mobilité réduite de s'aider à se relever d'une position assisse à une position debout en s'appuyant sur la béquille 1, sa longueur en cette position étant adaptée à assurer un appui maximum à l'utilisateur.

Une fois que l'utilisateur est en position debout, il peut déclencher une extension automatique de la béquille 1 pour arriver à une position déployée telle que celle illustrée sur la figure 2. Dans cette position déployée, la béquille 1 peut être utilisée de manière conventionnelle pour soutenir l'utilisateur debout.

Tant la longueur de la béquille 1 en position repliée comme celle en position déployée peuvent être adaptées à chaque utilisateur individuel. Pour cela, la béquille 1 comporte un actionneur avec, dans le corps principal 2, un moteur électrique 6 alimenté par des batteries rechargeables 7 et commandé par un module de commande 8 électronique et programmable connecté à une interface de commande tactile sous forme de boutons-poussoirs 11 placés sur le manche 3.

Dans un mode de réalisation préféré, les batteries rechargeables 7 sont deux batteries de 8,4V connectées en série, le moteur 6 est un moteur sans balais développant un couple nominal de 16 mNm, et le module 8 commande le moteur par un signal à pulsations de largeur modulée (Pulse Width Modulation - PWM). L'angle de rotation du moteur est ainsi déterminé par le nombre de pulsations transmises par le module 8, tandis que la vitesse de rotation est inversement proportionnelle à la durée (largeur) des pulsations individuelles. La béquille 1 comporte aussi une prise électrique 25 permettant de recharger les batteries 7.

L'arbre moteur 10 est couplé à une tige filetée 12 à travers un accouplement 13. Cet accouplement 13 est rigide et sans jeu. Cette tige filetée 12 est en engagement avec un écrou 14, formant ainsi une transmission à vis sans fin, dont les matériaux et le pas de vis sont choisis pour qu'elle soit irréversible, c'est-à-dire, qu'un effort axial sur l'écrou 14 ne puisse provoquer une rotation sensible de la tige filetée 12, bien qu'un effort de rotation sur la tige filetée 12 provoque bien un déplacement axial de l'écrou 14.

L'écrou 14 est couplé au pied 5 à travers un premier tube creux 15. Ce premier tube 15 est monté de manière télescopique par rapport à un deuxième tube 16 fixé sur le corps principal 2 de la béquille. Afin d'éviter la rotation de l'écrou 14, du premier tube 15 et du pied 5 par rapport au corps principal 2 quand la tige filetée 12 tourne, le premier tube 15 comporte une rainure longitudinale en engagement avec une vis 17 fixée radialement sur le deuxième tube 16, de manière à former un guide linéaire, comme illustré sur la figure 3. Ainsi, quand la béquille 1 se trouve dans une position repliée, telle que celle illustrée sur la figure 1, une simple pression sur un bouton 11 peut activer le moteur 6, faisant tourner la tige filetée 12 de manière à déployer le premier tube 15 et le pied 5 vers une position déployée par rapport au corps principal 2, telle que celle illustrée dans la figure 2. Quand l'utilisateur désire replier la béquille 1, une autre pression sur un bouton 11 peut activer le moteur 6 dans le sens inverse, faisant tourner la tige filetée 12 de manière à replier le premier tube 15 et le pied 5 vers la position repliée par rapport au corps principal 2. Au début de chaque mouvement, le module 8 commande, par PWM, une accélération progressive de la vitesse du moteur 6, afin d'éviter des chocs de démarrage.

Tant la position repliée que la position déployée peuvent être préprogrammées dans le module 8, de telle manière que le module 8 commande l'arrêt du moteur 6 à l'arrivée dans l'une ou l'autre position. Toutefois, dans le mode de réalisation préféré, la position repliée est indiquée par une butée fixe de fin de course. Dans le mode de réalisation préféré le module 8 commande une diminution progressive de la vitesse du moteur 6 à l'approche de l'une ou l'autre position, agissant à mode de frein électronique pour éviter les chocs et réduire l'usure de l'actionneur. En outre, une ou plusieurs positions intermédiaires peuvent aussi être préprogrammées dans le module 8, de manière à simplifier encore plus son adaptation à des utilisateurs différents. Afin de protéger l'actionneur, le module 8 peut aussi être programmé pour arrêter le moteur 6 si une charge au delà d'un seuil préprogrammé est détectée, comme, par exemple, une force axiale de 20 N sur la tige. Cette surcharge pourrait être détectée à travers l'alimentation électrique du moteur, ou bien, alternativement, par un capteur de charge axiale installé dans le palier axial de la tige.

Dans le mode de réalisation préféré, la tige filetée 12 est en laiton et présente un filetage M8 à 2 mm de pas. Elle est couplée en rotation à l'arbre moteur 10 par un accouplement 14 en acier, et supportée axialement par un assemblage antiblocage à ressort intégré, avec une rondelle intermédiaire en matière synthétique, par exemple en polyamide, en tant que palier axial. L'écrou 14 est aussi en matière synthétique, par exemple en polyacétal, et les tubes 15 et 16 en un alliage d'aluminium tel que celui désigné AW-AlMgSi suivant la norme EN 6060. Dans ce mode de réalisation préféré, le premier tube 15 présente un diamètre intérieur de 15,70 mm, un diamètre extérieur de 18,70 mm et une longueur de 460,00 mm +/- 0,5 mm. Le deuxième tube 16 présente un diamètre interne de 18,80 mm, un diamètre externe de 22,00 mm et une longueur de 460,00 mm +/- 0,5 mm. Dans ce mode de réalisation préféré, le premier tube 15 se télescope donc dans le deuxième tube 16. Tant la surface externe du premier tube 15 que les surfaces interne et externe du deuxième tube 16 sont traitées par passivation.

Sur son extrémité inférieure, la tige filetée 12 présente aussi un bloc 19 en matière synthétique, tel que le polyacétal, pour le support latéral interne du premier tube 15. Sur son extrémité inférieure, le deuxième tube 16 présente un manche 22 réglable pour le support latéral externe du premier tube 15. Un support 23 supplémentaire, par exemple du type trépied, peut être monté, éventuellement de manière détachable, sur le manche 22, afin de pouvoir maintenir la béquille 1 debout, quand elle est dans la position repliée, sans autre soutien. Le support 23 peut être un support se dépliant latéralement quand la béquille 1 atteint une position repliée.

Dans ce mode de réalisation, le pied 5 est un pied en matière élastomère, telle que le caoutchouc, monté de manière détachable sur l'extrémité inférieure du premier tube 15, de manière à pouvoir permettre un accès à l'intérieur de l'actionneur.

Quoique la présente invention ait été décrite en se référant à des exemples de réalisation spécifiques, il est évident que des différentes modifications et changements peuvent être effectués sur ces exemples sans sortir de la portée générale de l'invention telle que définie par les revendications. Par exemple, la béquille peut aussi comporter une interface plus complexe, ou bien une connexion de données, afin de permettre la modification de la programmation du module de commande. Par conséquent, la description et les dessins doivent être considérés dans un sens illustratif plutôt que restrictif.

## Revendications

1. Béquille (1) à longueur variable comportant :
- un corps principal (2) ;
- un pied (5) extensible et rétractable par rapport audit corps principal (2) ; et
- un actionneur comportant :
- un moteur (6) à arbre de sortie (9) rotatif ; et
- une transmission à vis sans fin pour convertir une rotation dudit arbre moteur en un déplacement linéaire dudit pied par rapport au corps principal, ladite transmission à vis sans fin comprend une tige filetée (12) couplée à l'arbre moteur (9) et un écrou (14) engagé sur la tige filetée (12) ;
**caractérisée en ce que** :
- ledit actionneur comprend de plus un premier tube creux (15) monté de manière télescopique par rapport à un deuxième tube (16), ledit deuxième tube étant fixé sur le corps principal (2) et avant une vis (17) fixée radialement sur le deuxième tube;
- ledit écrou (14) est couplé au pied (5) à travers ledit premier tube creux (15) ;
- ledit premier tube (15) comprend une rainure longitudinale en engagement avec ladite vis (17) sur ledit deuxième tube (16), de manière à former un guide linéaire afin d'éviter une rotation dudit écrou (14), dudit premier tube (15) et dudit pied (5) par rapport au corps principal (2) quand la tige filetée (12) tourne ; et
- ledit actionneur comporte aussi un module programmable (8) de commande du moteur (6), ledit module (8) étant connecté audit moteur (6) afin de commander l'extension et/ou rétraction de la béquille (1) vers une longueur préprogrammée et d'arrêter le moteur (6) lorsque ladite longueur est atteinte.

2. Béquille (1) suivant la revendication 1, dans laquelle ledit module (7) comporte une interface utilisateur tactile et/ou vocale connectée audit module de commande (8) pour permettre à l'utilisateur de commander ladite extension et/ou rétraction de la béquille (1).

3. Béquille (1) suivant la revendication 1 ou la revendication 2, dans laquelle ledit moteur (6) est électrique et ledit actionneur comporte aussi une source d'énergie électrique

4. Béquille (1) suivant la revendication 3, dans laquelle ladite source d'énergie électrique est formée par au moins une batterie (7) rechargeable.

5. Béquille (1) suivant la revendication 4, dans laquelle ladite source d'énergie électrique comporte aussi une prise (25) pour recharger ladite au moins une batterie (7).

6. Béquille (1) suivant une quelconque des revendications précédentes, dans laquelle ledit écrou (14) est en matière synthétique.

7. Béquille (1) suivant une quelconque des revendications précédentes, comportant une interface pour programmer ledit module de commande (8).

8. Béquille (1) suivant une quelconque des revendications précédentes, comportant en outre un support (23) pouvant être fixé au corps principal (2) afin de maintenir la béquille (1) debout sur le pied (5) en position repliée sans nécessité d'autre appui.

9. Béquille (1) suivant une quelconque des revendications précédentes, dans laquelle ledit corps principal (2) comporte un manche (3) et un appui (4) pour avant-bras ou aisselle.

10. Procédé d'utilisation d'une béquille (1) suivant une quelconque des revendications précédentes, dans lequel ledit module de commande (8) active le moteur (6) pour l'extension et/ou rétraction de la béquille (1) vers une longueur préprogrammée et arrête le moteur (6) lorsque ladite longueur est atteinte, et cette longueur est ensuite maintenue face à des efforts axiaux par ladite transmission à vis sans fin.

11. Procédé d'utilisation suivant la revendication 12, dans lequel un utilisateur prend appui sur la béquille (1) repliée pour passer d'une position assisse à une position debout, et ensuite procède à commander, à travers ledit module de commande (8), l'extension de la béquille (1) vers ladite longueur préprogrammée afin de s'y appuyer pour marcher.

12. Procédé d'utilisation suivant la revendication 10 ou la revendication 11, dans lequel ledit module de commande (8) active le moteur (6) en lui transmettant un nombre de pulsations proportionnel à la distance entre une longueur initiale et ladite longueur préprogrammée.

13. Procédé d'utilisation suivant la revendication 12, dans lequel le module de commande (8) régule la vitesse dudit moteur (6) par modulation en largeur desdites pulsations.

14. Procédé d'utilisation suivant une quelconque des revendications 10 à 13, dans lequel la vitesse du moteur (6) est progressivement diminuée à l'approche de ladite longueur préprogrammée.

15. Procédé d'utilisation suivant l'une quelconque des revendications 10 à 14, dans lequel la vitesse du moteur (6) augmente progressivement pendant une étape initiale de l'extension et/ou rétraction de ladite béquille (1).

## Patentansprüche

1. Krücke (1) mit variabler Länge, umfassend:
- einen Hauptkörper (2);
- einen in Bezug zum Hauptkörper (2) ausfahrbaren und einziehbaren Fuß (5); und
- ein Betätigungselement, umfassend:
- einen Motor (6) mit rotierender Ausgangswelle (9); und
- eine Übertragung mit Schnecke, um eine Drehung des Antriebsmotors in eine lineare Verschiebung des Fußes in Bezug zum Hauptkörper umzuwandeln, wobei die Schneckenübertragung eine Gewindestange (12), die an die Antriebswelle (9) gekoppelt ist, und eine Mutter (14) umfasst, die auf der Gewindestange (12) in Eingriff ist;
**dadurch gekennzeichnet, dass**:
- das Betätigungselement ferner ein erstes Hohlrohr (15) umfasst, das teleskopartig in Bezug zu einem zweiten Rohr (16) montiert ist, wobei das zweite Rohr auf dem Hauptkörper (2) und vor einer radial auf dem zweiten Rohr befestigten Schnecke (17) befestigt ist;
- die Mutter (14) mit dem Fuß (5) über das erste Hohlrohr (15) gekoppelt ist;
- das erste Rohr (15) eine Längsnut umfasst, die mit der Schnecke (17) auf dem zweiten Rohr (16) in Eingriff ist, um eine lineare Führung zu bilden, um eine Drehung der Schnecke (14), des ersten Rohrs (15) und des Fußes (5) in Bezug zum Hauptkörper (2) zu vermeiden, wenn sich die Gewindestange (12) dreht; und
- das Betätigungselement auch ein programmierbares Modul (8) zur Steuerung des Motors (6) umfasst, wobei das Modul (8) an den Motor (6) angeschlossen ist, um das Ausfahren und/oder Einziehen der Krücke (1) auf eine vorprogrammierte Länge zu steuern und den Motor (6) anzuhalten, wenn die Länge erreicht ist.

2. Krücke (1) nach Anspruch 1, bei der das Modul (7) eine taktile und/oder vokale Benutzerschnittstelle umfasst, die an das Steuermodul (8) angeschlossen ist, um es dem Benutzer zu ermöglichen, das Ausfahren und/oder Einziehen der Krücke (1) zu steuern.

3. Krücke (1) nach Anspruch 1 oder 2, bei der der Motor (6) elektrisch ist und das Betätigungselement auch eine elektrische Energiequelle umfasst.

4. Krücke (1) nach Anspruch 3, bei der die elektrische Energiequelle von mindestens einer aufladbaren Batterie (7) gebildet ist.

5. Krücke (1) nach Anspruch 4, bei der die elektrische Energiequelle auch einen Anschluss (25) zum Aufladen der mindestens einen Batterie (7) umfasst.

6. Krücke (1) nach einem der vorhergehenden Ansprüche, bei der die Mutter (14) aus synthetischem Material ist.

7. Krücke (1) nach einem der vorhergehenden Ansprüche, umfassend eine Schnittstelle zum Programmieren des Steuermoduls (8).

8. Krücke (1) nach einem der vorhergehenden Ansprüche, ferner umfassend eine Stütze (23), die am Hauptkörper (2) befestigt werden kann, um die Krücke (1) auf dem Fuß (5) in der eingeklappten Position ohne Notwendigkeit einer weiteren Abstützung stehend zu halten.

9. Krücke (1) nach einem der vorhergehenden Ansprüche, bei der der Hauptkörper (2) einen Griff (3) und eine Abstützung (4) für den Unterarm oder die Achselhöhle umfasst.

10. Verfahren zur Nutzung einer Krücke (1) nach einem der vorhergehenden Ansprüche, bei dem das Steuermodul (8) den Motor (6) zum Ausfahren und/oder Einziehen der Krücke (1) auf eine vorprogrammierte Länge aktiviert und den Motor (6) anhält, wenn die Länge erreicht ist, und diese Länge dann gegen Axialkräfte durch die Schneckenübertragung beibehalten wird.

11. Nutzungsverfahren nach Anspruch 12, bei dem sich ein Benutzer auf der Krücke (1) aufstützt, die umgeklappt ist, um von einer Sitzposition in eine Stehposition überzugehen, und dann über das Steuermodul (8) das Ausfahren der Krücke (1) auf die vorprogrammierte Länge vornimmt, um sich auf dieser beim Gehen abzustützen.

12. Nutzungsverfahren nach Anspruch 10 oder 11, bei dem das Steuermodul (8) den Motor (6) aktiviert, wobei es auf diesen eine Anzahl von Impulsen proportional zum Abstand zwischen einer Ausgangslänge und der vorprogrammierten länge überträgt.

13. Nutzungsverfahren nach Anspruch 12, bei dem das Steuermodul (8) die Geschwindigkeit des Motors (6) durch Modulation der Impulse in der Breite reguliert.

14. Nutzungsverfahren nach einem der Ansprüche 10 bis 13, bei dem die Geschwindigkeit des Motors (6) progressiv bei Annäherung an die vorprogrammierte Länge verringert wird.

15. Nutzungsverfahren nach einem der Ansprüche 10 bis 14, bei dem die Geschwindigkeit des Motors (6) progressiv während eines Ausgangsschrittes des Ausfahrens und/oder Einziehens der Krücke (1) erhöht wird.

## Claims

1. A variable-length crutch (1) comprising:
- a main body (2);
- a foot (5) extensible and retractable with respect to said main body (2); and
- an actuator including:
∘ a motor (6) with a rotary output shaft (9); and
∘ a worm transmission for converting a rotation of said motor shaft into a linear movement of said foot with respect to the main body, said worm transmission comprises a threaded rod (12) coupled to the motor shaft (9) and a nut (14) coupled to the foot (5) and engaged on the threaded rod (12);
**characterized in that**:
- said main body further comprises a first hollow tube (15) mounted telescopically with respect to a second tube (16), said second tube being fixed to the main body (2) and before, a screw (17) fixed radially to the second tube (16);
- said nut (14) is coupled to the foot (5) through the first hollow tube (15);
- said first tube (15) comprises a longitudinal groove in engagement with said screw (17) on said second tube (16), , so as to form a linear guide for preventing a rotation of said nut (14), of said first tube (15) and of said foot (5) with respect to the main body (2) when the threaded rod (12) turns; and
- said actuator also comprises a programmable module (8) for controlling the motor (6), said module (8) being connected to said motor (6) in order to control the extension and/or retraction of the crutch (1) to a preprogrammed length and to stop the motor (6) when the length is reached.

2. A crutch (1) according to claim 1, wherein said module (7) comprises a touch and/or voice user interface connected to said control module (8) to enable the user to control said extension and/or retraction of the crutch (1).

3. A crutch (1) according to claim 1 or claim 2, wherein said motor (6) is electric and said actuator also comprises an electrical energy source.

4. A crutch (1) according to claim 3, wherein said electrical energy source is formed by at least one rechargeable battery (7).

5. A crutch (1) according to claim 4, wherein said electrical energy source also comprises a socket (25) for recharging said at least one battery (7).

6. A crutch (1) according to any of the preceding claims, wherein said nut (14) is made from synthetic material.

7. A crutch (1) according to any of the preceding claims, comprising an interface for programming said control module (8).

8. A crutch (1) according to any of the preceding claims, further comprising a support (23) that can be fixed to the main body (2) in order to keep the crutch (1) upright on the foot (5) in the folded position without requiring any other support.

9. A crutch (1) according to any of the preceding claims, wherein said main body (2) comprises a handle (3) and a support (4) for the forearm or armpit.

10. A method of using a crutch (1) according to any of the preceding claims, , wherein said control module (8) activates the motor (6) for extending and/or retracting the crutch (1) to a preprogrammed length and stops the motor (6) when said length is reached, and this length is then maintained in the face of axial forces by said worm transmission.

11. A method of use according to claim 10, wherein a user bears on the folded crutch (1) in order to pass from a seated position to a standing position, and next proceeds, through said control module (8), to control the extension of the crutch (1) to said preprogrammed length so as to rest thereon in order to walk.

12. A method of use according to claim 10 or to claim 11, wherein said control module (8) activates the motor (6) by transmitting thereto a number of pulses proportional to the distance between an initial length and said preprogammed length.

13. A method according to claim 12, wherein said control module regulates the speed of said motor (6) by pulse width modulation signal.

14. A method according to any of claims 10 to 13, wherein the speed of the motor (6) is progressively reduced on approaching said preprogrammed length.

15. A method according to any of claims 10 to 14, wherein the speed of the motor (6) progressively increases during an initial step of the extension and/or retraction of said crutch (1).
